# EUROPÄISCHE PATENTSCHRIFT

(11) **EP 2 580 747 B1**
(45) Veröffentlichungstag und Bekanntmachung des Hinweises auf die Patenterteilung: **20.08.2014**
(21) Anmeldenummer: 11738949.4
(22) Anmeldetag: 23.05.2011
(51) Int. Cl.: G08C 17/02, G08C 23/04

(54) **SCHALTVORRICHTUNG**
SWITCHGEAR
DISPOSITIF DE COMMUTATION

(30) Priorität: 31.05.2010 DE 102010022096
(43) Veröffentlichungstag der Anmeldung: 17.04.2013
(73) Patentinhaber: Weidner, Armin, 95183 Töpen (DE)
(72) Erfinder: Weidner, Armin, 95183 Töpen (DE)
(74) Vertreter: Flaccus, Rolf-Dieter
(86) Internationale Anmeldenummer: PCT/EP2011/002553
(87) Internationale Veröffentlichungsnummer: WO 2011/151024

(56) Entgegenhaltungen:
- WO-A1-00/41274
- JP-A- 6 187 868
- US-A1- 2005 162 282

## Beschreibung

Die vorliegende Erfindung betrifft eine elektronisch gesteuerte Schaltvorrichtung mit einer Fernbedienung, über die ein oder mehrere elektrische Verbraucher trennbar mit einer Festnetzspannungsquelle verbunden werden. Auf diese Weise soll der Standby-Betrieb von Elektrogeräten energieneutral abgebildet werden, d.h. im Standby-Betrieb verbrauchen die elektrischen Geräte keinen Netzstrom. Solche Schaltvorrichtung ist z.B. offenbart im Dokument WO 00/41274.

Durch den Standby-Betrieb von elektronischen Geräten können in einem Privathaushalt jährlich Stromkosten von über 100 Euro anfallen. Nach aktuellen Informationen des Umweltbundesamtes kostet der Standby-Betrieb von Elektrogeräten den Haushalten und Büros in Deutschland jährlich 3,5 Milliarden Euro.

Aus der JP 06187868A ist eine solarbetriebene Fernbedienung zur Steuerung von Elektrogeräten bekannt. Gemäß Fig. 4 kann über die Fernbedienung Sa eine Schaltvorrichtung 21 zur Versorgung der Verbraucher 23, 23a betätigt werden. Mit der bekannten Vorrichtung kann zwar der Energieverbrauch der Fernbedienung, nicht jedoch der Energieverbrauch der Schaltvorrichtung im Standby-Betrieb vermieden werden.

Aufgabe der vorliegenden Erfindung ist es, eine Schaltvorrichtung der eingangs genannten Art derart weiter zu entwickeln, dass die Elektrogeräte - wie im Standby-Betrieb - jederzeit über eine Fernbedienung in Betrieb gesetzt werden können, jedoch dabei im ausgeschalteten Zustand keine Energie aus dem Festnetz - weder durch die Endverbraucher noch durch die Schaltvorrichtung - verbraucht wird.

Diese Aufgabe wird durch eine Vorrichtung gemäß Anspruch 1 gelöst. Sie besteht aus einer Schaltvorrichtung, welche zwischen einer Festspannungsquelle und einem Verbraucher angeordnet ist und nach Empfang von bestimmten Signalen den Kontakt zwischen Verbraucher und Festspannungsquelle herstellt oder diesen Kontakt unterbricht.

Damit im ausgeschalteten Zustand weder Strom von der Festspannungsquelle durch den Verbraucher noch durch die Schaltvorrichtung fließt, enthält die Schaltvorrichtung vorzugsweise eine eigene Spannungsquelle zur Durchführung des Schaltvorgangs.

Bevorzugte Spannungsquellen sind Transformatoren, Solarzellen, Ladungsspeicher, insbesondere Akkumulatoren, Batterien, Thermoelemente oder Dynamos. All diese Spannungsquellen können selbstverständlich kombiniert werden.

Besonders bevorzugte Kombinationen sind Solarzellen, welche mit Ladungsspeichern, insbesondere Kondensatoren oder Akkumulatoren verbunden sind und diese aufladen oder zumindest mit Energie versorgen. Die Ladungsspeicher wiederum versorgen bevorzugt die Schaltvorrichtung mit Energie.

Auf diese Weise wird ein netzunabhängiger Betrieb der Schaltvorrichtung (z.B. enthaltend einen Mikrocontroller und Transistoren oder Relais) realisiert. Dadurch wird eine Einsparung des Standby Strombedarfes unter Sicherstellung aller Komfortfunktionalitäten, also ein CO₂ neutraler Betrieb, gewährleistet.

Zur Herstellung oder Unterbrechung des Kontaktes wird bevorzugt ein elektronischer Schalter verwendet, insbesondere aus der Gruppe Relais, Dioden, Transistoren und Schütze.

Das Schaltsignal für einen Schaltvorgang wird bevorzugt von einer Fernbedienung geliefert. Geeignet sind Fernbedienungen, welche Ultraschall-, Licht-, Infrarotstrahlungs-, Radiofunk- oder Mikrowellensignale aussenden.

Das Schaltsignal wird von einer Strahlungs-Signal-Empfänger-Baugruppe empfangen, welche entsprechend dem Signal den elektronischen Schalter an- oder ausschaltet und damit den Verbraucher mit dem Festnetz verbindet oder vom Festnetz trennt.

Bei einer besonders bevorzugten Ausführungsform wird das Schaltsignal von eben jener Fernbedienung ausgesendet, welche auch für das Ein- oder Ausschalten des Verbrauchers verwendet wird. Dies hat den besonderen Vorteil, dass nur eine einzige Fernbedienung, eben die des Verbrauchers, verwendet werden muss.

Dazu muss die Strahlungs-Signal-Empfänger-Baugruppe so gestaltet sein, dass sie entweder das Signal einer solchen Fernsteuerung durch Abgleich von Referenzsignalen einer internen Datenbank erkennt, oder dass die Strahlungs-Signal-Empfänger-Baugruppe einen internen Speicher enthält und eine Elektronik, welche auf ein Speichersignal hin das letzte empfangene Signal als Schaltsignal zum Abgleich abspeichert, oder auf andere weise in der Lage ist, Signale von beliebigen Fernsteuerungen zu lernen. Die letztgenannten lernfähigen Strahlungs-Signal-Empfänger-Baugruppen sind dem Fachmann bekannt.

Das mit der Schaltvorrichtung verbundene Solarmodul ist derart dimensioniert und gegebenenfalls mit einem Akkumulator gepuffert, dass der Betrieb der Schaltung jederzeit - auch bei schwachem umgebungslicht, Kunstlicht oder zeitweiliger Dunkelheit - gewährleistet ist.

In einer bevorzugten Ausführungsform enthält die Schaltvorrichtung eine elektrisch leitfähige verbindung, die zu einer Leistungsentnahmeeinheit führt und diese mit der Schaltvorrichtung leitend verbindet. Die Leistungsentnahmeeinheit ist bevorzugt mit einem Element der Gruppe bestehend aus Ladungsspeicher der Schaltvorrichtung, z.B. einem Kondensator oder Akkumulator und/oder einem elektronischen Schalter der Schaltvorrichtung, verbunden, wobei der Ladungsspeicher dabei aufgeladen oder zumindest mit Energie versorgt wird und der elektronische Schalter mit der nötigen Betriebsenergie versorgt wird und/oder durch die Leistungsentnahmeeinheit ein Signal erhält, welches dem Schaltsignal entspricht oder zumindest den elektronischen Schalter in den eingeschalteten Zustand versetzt.

Die Leistungsentnahmeeinheit entnimmt einen Teil der von der Festspannungsquelle zur Verfügung gestellten Leistung an einem Entnahmeort, insbesondere direkt an der Festspannungsquelle, an einem Punkt zwischen dem elektronischen Schalter und dem Verbraucher oder in dem Verbraucher, bevorzugt hinter dem Transformator des Verbrauchers. Dieser Entnahmeort ist bevorzugt ein elektrischer Leiter, z.B. ein Stromkabel oder eine Leiterbahn.

Bevorzugt sind Leistungsentnahmeeinheiten, welche einen leitenden Kontakt mit dem Entnahmeort herstellen, und zusätzlich insbesondere einen Widerstand oder eine Impedanz oder einen Transformator zur Begrenzung der entnommenen Leistung und/oder Spannung beinhalten.

In einer weiteren Ausführungsform ist eine Leistungsentnahmeeinheit bevorzugt, welche nicht leitend mit dem Entnahmeort verbunden ist und die Leistung aufgrund der durch den Entnahmeort fließenden Ströme generiert, z.B. durch Induktion oder durch wechselnde Magnetfelder.

Im Folgenden wird die Erfindung anhand eines Ausführungsbeispieles näher erläutert. Es zeigen:
Fig. 1: Prinzipielle Darstellung der erfindungsgemäßen Schaltvorrichtung;
Fig. 2: Prinzipielle Darstellung einer Schaltvorrichtung nach dem Stand der Technik;

Gemäß Fig. 1 besteht die erfindungsgemäße Schaltvorrichtung aus einer Strahlungs-Signal-Empfänger-Baugruppe 1, die mit einer Solarzelle 2, gegebenenfalls über einen Akkumulator 3, verbunden ist. Die Baugruppe 1 ist einerseits an eine Festnetzspannung 4 und andererseits an einen Verbraucher - hier beispielsweise ein TV-Gerät 5 - angeschlossen.

Die Schaltvorrichtung kann ein empfangenes Strahlungssignal - beispielsweise ein IR- oder Funksignal - aus einer Fernbedienung 6 in einen Schaltimpuls umwandeln. Dadurch wird ein Verbraucher bzw. das TV-Gerät 5 mit der Festnetzspannungsquelle 4 entweder verbunden oder von ihr getrennt.

Die Schaltvorrichtung sollte für den Betrieb einer Festnetzspannungsquelle von 100 - 280 Volt, 50 - 60 Hertz und bis zu 18 Ampere Stromaufnahme geeignet sein. Die Strahlungssignalempfängerbaugruppe 1 sollte dabei "selbstlernend" für den Empfang und die Verarbeitung handelsüblicher Fernbedienungen programmierbar sein. Hierzu gehört, dass sie ein empfangenes Signal bis zur nächsten Programmierung speichert. Für den Betrieb mehrerer Verbraucher ist die Programmierung / Speicherung auch von unterschiedlichen Geräten parallel möglich.

Fig. 2 veranschaulicht die Schaltung eines Standby-Betriebes in herkömmlicher Bauweise. Hierzu ist das TV-Gerät 10 permanent mit dem Stromnetz 11 verbunden und verursacht hierdurch einen Standby-Verbrauch von ca. 3 W. Mittels der handelsüblichen Fernbedienung 12 kann über den Standby-Empfänger 13 des TV-Gerätes 10 der Betrieb jederzeit aufgenommen bzw. beendet werden.

## Patentansprüche

1. Schaltvorrichtung, welche zwischen einer Festspannungsquelle und einem Verbraucher angeordnet ist und nach Empfang von bestimmten Schaltsignalen von einer Fernbedienung den Kontakt zwischen Verbraucher und Festspannungsquelle herstellt oder diesen Kontakt unterbricht, **dadurch gekennzeichnet, dass** die Schaltvorrichtung eine eigene Spannungsquelle zur Durchführung des Schaltvorgangs und einen elektronischen Schalter zur Herstellung oder Unterbrechung des Kontaktes enthält, so dass im ausgeschalteten Zustand weder Strom von der Festspannungsquelle durch den Verbraucher noch durch die Schaltvorrichtung fließt, und dass die Schaltvorrichtung des Weiteren eine Strahlungs-SignalEmpfänger-Baugruppe zum Empfang des Schaltsignals enthält, welche entsprechend dem Schaltsignal den elektronischen Schalter an- oder ausschaltet und damit den Verbraucher mit der Festspannungsquelle verbindet oder von dieser trennt.

2. Schaltvorrichtung nach Anspruch 1, **dadurch gekennzeichnet, dass** die Spannungsquelle Elemente aus der Gruppe der Transformatoren, Solarzellen, Ladungsspeicher, insbesondere Akkumulatoren, Batterien, Thermoelemente, Dynamos und Leistungsentnahmeeinheiten, welche einen Teil der von der Festspannungsquelle zur Verfügung gestellten Leistung an einem Entnahmeort entnehmen, enthält.

3. Schaltvorrichtung nach Anspruch 2, **dadurch gekennzeichnet, dass** eine Solarzelle mit einem Ladungsspeicher verbunden ist und diesen auflädt, wobei der Ladungsspeicher die Schaltvorrichtung mit Energie versorgt.

4. Schaltvorrichtung nach einem der vorangehenden Ansprüche, **dadurch gekennzeichnet, dass** zur Herstellung oder Unterbrechung des Kontaktes ein Schalter aus der Gruppe Relais, Dioden, Transistoren und Schütze verwendet wird.

5. Schaltvorrichtung nach einem der vorangehenden Ansprüche, **dadurch gekennzeichnet, dass** die Fernbedienung Signale aus der Gruppe Ultraschall-, Licht-, Infrarotstrahlungs-, Radiofunk- oder Mikrowellensignale aussendet.

6. Schaltvorrichtung nach Anspruch 5, **dadurch gekennzeichnet, dass** das Schaltsignal von eben jener Fernbedienung ausgesendet wird, welche auch für das Ein- oder Ausschalten des Verbrauchers verwendet wird.

7. Schaltvorrichtung nach Anspruch 1, **dadurch gekennzeichnet, dass** die Strahlungs-Signal-Empfänger-Baugruppe so gestaltet ist, dass sie das Signal einer solchen Fernsteuerung durch Abgleich von Referenzsignalen einer internen Datenbank erkennt, oder dass die Strahlungs-Signal-Empfänger-Baugruppe einen internen Speicher enthält und eine Elektronik, welche auf ein Speichersignal hin das letzte empfangene Signal als Schaltsignal zum Abgleich abspeichert oder auf andere Weise in der Lage ist, Signale von beliebigen Fernsteuerungen zu lernen.

## Claims

1. Switching device that is disposed between a fixed voltage source and a consumer and, upon receipt of certain switching signals from a remote control, establishes the contact between the consumer and the fixed voltage source or breaks said contact, **characterized in that** the switching device includes its own voltage source for performing the switching operation and an electronic switch for making or breaking the contact, so that, in the off-state, current from the fixed voltage source neither flows through the consumer nor through the switching device, and that the switching device furthermore includes a radiation signal receive module for receiving the switching signal, said radiation signal receive module switching the electronic switch on or off in accordance with the switching signal, thereby connecting the consumer to the fixed voltage source or disconnecting the consumer therefrom.

2. Switching device according to claim 1, **characterised in that** the voltage source includes elements from the group of transformers, solar cells, charge storage devices, particularly accumulators, batteries, thermocouples, dynamos and charge extraction units, which, at a place of extraction, extract part of the power provided by the fixed voltage source.

3. Switching device according to claim 2, **characterised in that** a solar cell is connected to a charge storage device and charges same, said charge storage device supplying the switching device with energy.

4. Switching device according to any one of the preceding claims, **characterised in that** for making or breaking the contact a switch from the group of relays, diodes, transistors and contactors is used.

5. Switching device according to any one of the preceding claims, **characterised in that** the remote control emits signals from the group of ultrasonic, optical, infrared radiation, radio or microwave signals.

6. Switching device according to claim 5, **characterised in that** the switching signal is emitted from the very remote control which is also being used for switching the consumer on or off.

7. Switching device according to claim 1, **characterised in that** the radiation signal receive module is designed so as to recognise the signal of such a remote control by collating reference signals of an internal database, or that the radiation signal receive module includes an internal memory and electronics which, in response to a store signal, store the signal received last as a switching signal for collating, or is in any other way capable of learning signals from any remote controls.

## Revendications

1. Dispositif de commutation placé entre une source de tension fixe et un consommateur et qui, après avoir reçu certains signaux de commutation d'une télécommande, établit le contact entre consommateur et source de tension fixe ou interrompt ce contact, **caractérisé en ce que** le dispositif de commutation a sa propre source de tension pour exécuter l'opération de commutation et comporte un commutateur électronique pour établir ou interrompre le contact de sorte qu'à l'état désactivé, le courant provenant de la source de tension fixe ne passe ni à travers le consommateur ni à travers le dispositif de commutation, et **en ce que** le dispositif de commutation comporte en outre un module de réception de signaux de rayonnement pour recevoir le signal de commutation, module qui active ou désactive le commutateur électronique en fonction du signal de commutation et donc connecte le consommateur à la source de tension fixe ou le déconnecte de celle-ci.

2. Dispositif de commutation selon la revendication 1, **caractérisé en ce que** la source de tension comporte des éléments appartenant au groupe des transformateurs, cellules solaires, dispositifs de stockage de charge, en particulier accumulateurs, batteries, thermocouples, dynamos et unités de prélèvement de puissance, lesquels prélèvent une partie de la puissance fournie par la source de tension fixe à un lieu de prélèvement.

3. Dispositif de commutation selon la revendication 2, **caractérisé en ce qu'**une cellule solaire est reliée à un dispositif de stockage de charge et assure la charge de celui-ci, le dispositif de stockage de charge assurant l'alimentation en énergie du dispositif de commutation.

4. Dispositif de commutation selon l'une des revendications précédentes, **caractérisé en ce qu'**un commutateur appartenant au groupe des relais, diodes, transistors et contacteurs, est utilisé pour établir ou interrompre le contact.

5. Dispositif de commutation selon l'une des revendications précédentes, **caractérisé en ce que** la télécommande émet des signaux appartenant au groupe des signaux ultrasons, signaux optiques, signaux à rayonnement infrarouge, signaux radio ou signaux micro-ondes.

6. Dispositif de commutation selon la revendication 5, **caractérisé en ce que** le signal de commutation est émis par la même télécommande qui est utilisée aussi pour allumer ou éteindre le consommateur.

7. Dispositif de commutation selon la revendication 5, **caractérisé en ce que** le module de réception de signaux de rayonnement est conçu de façon à reconnaître le signal d'une telle télécommande par comparaison avec des signaux de référence d'une base de données interne, ou **en ce que** le module de réception de signaux de rayonnement contient une mémoire interne et une électronique qui en réponse à un signal de mémorisation mémorise le dernier signal reçu comme signal de commutation pour la comparaison ou de tout autre manière est en mesure d'assimiler les signaux de n'importe quelles télécommandes.
